# EUROPÄISCHE PATENTSCHRIFT

(11) **EP 3 473 926 B1**
(45) Veröffentlichungstag und Bekanntmachung des Hinweises auf die Patenterteilung: **08.04.2020**
(21) Anmeldenummer: 17197733.3
(22) Anmeldetag: 23.10.2017
(51) Int. Cl.: F21V 31/00, F21V 3/00, F21L 4/00, F21V 5/00, F21V 5/04, F21W 131/308, F21W 131/401

(54) **LEUCHTE UND VERFAHREN ZUR BEFESTIGUNG ZWEIER BAUTEILE**
LIGHTING APPARATUS AND METHOD FOR ATTACHMENT OF TWO PARTS THEREOF
LUMINAIRE ET PROCEDE D'ASSEMBLAGE DE DEUX PARTIES

(43) Veröffentlichungstag der Anmeldung: 24.04.2019
(73) Patentinhaber: Glashütte Limburg Leuchten GmbH + Co. KG, 65549 Limburg (DE)
(72) Erfinder: Schneider, Thomas, 65594 Runkel (DE)
(74) Vertreter: Grünecker Patent- und Rechtsanwälte PartG mbB

(56) Entgegenhaltungen:
- EP-A1- 2 682 669
- WO-A1-2006/122153
- WO-A1-2009/000591
- WO-A2-2010/022712
- DE-A1-102010 060 395
- DE-U1- 20 305 625
- US-A1- 2005 073 848
- US-A1- 2012 243 241

## Beschreibung

Die vorliegende Erfindung betrifft eine Leuchte umfassend ein Aufnahmeelement für einen rotationssymmetrischen Glaskörper mit einer Aufnahmeöffnung, einen in dieser Aufnahmeöffnung angeordneten rotationssymmetrischen Glaskörper und ein zwischen dem Aufnahmeelement und dem Glaskörper angeordnetes ringförmiges dauerelastisches Element.

Leuchten umfassend einen rotationssymmetrischen Glaskörper sowie ein Aufnahmeelement mit Aufnahmeöffnung, in welche der Glaskörper eingesetzt wird, sind vielfältig bekannt. Hierbei ist insbesondere die Fixierung des Glaskörpers im Bereich des Aufnahmeelementes ein Gebiet von besonderem Interesse.

Beispielsweise beschreibt die CH 706 139 A2 eine Leuchte und insbesondere eine Leuchte, welche eine vollständige Dichtigkeit in Bezug auf Wasser und Wasserdampf aufweist. Hierbei wird eine Lichtdurchlassöffnung durch einen einwärts gerichteten ringförmigen Abschlussflansch eingefasst, welcher einen umlaufenden Absatz aufweist. Die Lichtdurchlassöffnung wird durch ein scheibenförmiges Glaselement abgedeckt, welches randseitig ebenfalls einen umlaufenden Absatz aufweist. In der eingeführten Position liegt das Glaselement mit seinem Absatz an dem korrespondierenden Absatz des Anschlussflansches an. Im Bereich des Absatzes ist eine erste Ringdichtung in Form eines O-Ringes vorgesehen. Ferner ist in dem Abschlussflansch im Anschluss an den Absatz zum Leuchteninnenraum hin eine Ringnut eingelassen, in welcher ein weiterer Dichtungsring angeordnet ist und die Fügestelle zwischen Glaselement und Abschlussflansch abdichtet.

Die Verbindung eines Glaselementes mit einem dieses umgebende Element, beispielsweise eine Fassung ist auch aus anderen Bereichen, beispielsweise der Fotografie, bekannt. So beschreibt die WO 2009/000591 ein Kameraobjektiv mit einer Linsenfassung und einer in der Linsenfassung aufgenommenen Linse. Hierbei ist vorgesehen, dass zwischen der Linsenmantelfläche und der Innenfläche der Linsenfassung eine formschlüssige Verbindung ausgebildet ist, beispielsweise ist an der Innenfläche der Linsenfassung ein Vorsprung oder eine Nase vorgesehen, welche in eine in der Linse ausgebildete Nut eingreift. Zusätzlich kann hier auch ein Formschlussmittel, wie ein O-Ring, eingesetzt werden.

Ferner ist aus der WO 2006/122 153 A1 ein Mehrfachlinsenzoomsystem für Taschenlampen bekannt. Hierbei umfasst die Taschenlampe ein äußeres Gehäuse, in welchem ein Beleuchtungsabschnitt sowie eine Linsenanordnung aufgenommen sind. Das Gehäuse selbst wird von einer transparenten Abdeckung verschlossen. Die Linsen werden hierbei über ein Federsystem gegen die Oberseite des Gehäuses gedrückt, wobei zwischen der obersten Linsen und dem äußeren Gehäuse eine zusätzliche Dichtung eingefügt ist.

Es zeigt sich, dass die Verbindung zwischen Fassung bzw. Abschlusselement und Glaskörper mit erheblichem Aufwand verbunden ist, um eine gute Fixierung desselben zu erzielen. Hierbei wird in der Regel eine Dichtigkeit, sowie klapperfreie Montage der Elemente erwartet.

Die Aufgabe der vorliegenden Erfindung ist es, eine besonders einfache Montage eines Glaskörpers in einem Aufnahmeelement bereitzustellen, welches für unterschiedlichste Leuchten einsetzbar ist.

Diese Aufgabe wird für eine Leuchte umfassend ein Aufnahmeelement für einen rotationssymmetrischen Glaskörper mit einer Aufnahmeöffnung, einen in dieser Aufnahmeöffnung angeordneten rotationssymmetrischen Glaskörper und ein zwischen dem Aufnahmeelement und dem Glaskörper angeordnetes ringförmiges dauerelastisches Element, dadurch gelöst, dass das Aufnahmeelement mit einer Abstützfläche ausgebildet ist, welche zu dem Glaskörper hin geneigt ist, und der Glaskörper mit einer der Abstützfläche diametral gegenüberliegenden Aufnahmefläche ausgebildet ist, wobei das dauerelastische Element im eingebauten Zustand zwischen der Abstützfläche und der Aufnahmefläche positioniert ist, um das Aufnahmeelement und den Glaskörper formschlüssig und konzentrisch zueinander zu fixieren und dass zwischen Glaskörper und Aufnahmeelement ein Ringspalt zum Einführen des ringförmigen dauerelastischen Elements zwischen Abstütz -und Aufnahmefläche vorgesehen ist.

Die vorliegende Erfindung stellt eine besonders einfache Montage von zwei Bauteilen zur Verfügung, wobei insbesondere auf die besonderen Eigenschaften des Glaskörpers abgestellt wird, der häufig herstellungsbedingte Toleranzen aufweist, wohingegen die Aufnahmeelemente in der Regel Gussteile sind, die präzise gefertigt werden können. Bisher wurden daher in der Regel aufwändige Fügeverfahren eingesetzt, beispielsweise Kleben oder präzise gefertigte Nuten, um die zwei Elemente miteinander zu verbinden.

Durch die vorliegende Erfindung wird die Verbindung über ein dauerelastisches ringförmiges Element erzielt, welches die beiden Elemente formschlüssig und konzentrisch miteinander fixiert. Das dauerelastische ringförmige Element wird unter Spannung in den Glaskörper eingesetzt und drückt gleichzeitig durch die besondere Ausgestaltung des Ringspaltes auf das Aufnahmeelement, so dass hier eine klapperfreie Montage erzielt werden kann. Da die eigentliche Verbindung über das ringförmige Element erfolgt, spielen Toleranzen beider Elemente im Wesentlichen keine Rolle.

Gemäß einer bevorzugten Ausführungsform weist der Glaskörper eine Lichteintrittsfläche und eine Lichtaustrittsfläche auf, wobei der Ringspalt auf der Seite der Lichteintrittsfläche angeordnet ist. Folglich ist die Verbindung zwischen Glaskörper und Aufnahmeelement im Inneren der Leuchte angeordnet, so dass hier kein Zugriff von außen auf die Verbindung erfolgen kann.

Gemäß einer weiteren bevorzugten Ausführungsform kann vorgesehen sein, dass das Aufnahmeelement mit einer radialen Innenfläche und der Glaskörper mit einer äußeren Mantelfläche ausgebildet ist, wobei die radiale Innenfläche und die Mantelfläche im eingebauten Zustand einander gegenüberliegen und wobei die Abstützfläche im Bereich der radialen Innenfläche und die Aufnahmefläche im Bereich der Mantelfläche angeordnet ist. Folglich kann der Ringspalt durch eine einfache konstruktive Ausbildung der Außenabmessungen beider Elemente bereitgestellt werden, ohne dass hier zusätzliche Herstellungsschritte notwendig werden. Gleichermaßen ist auch die Bereitstellung der Abstützfläche sowie der Aufnahmefläche ohne großen herstellungsbedingten Aufwand möglich.

Gemäß einer anderen bevorzugten Ausführungsform kann sich die Mantelfläche des Glaskörpers im Wesentlichen parallel zu einer äußeren Mantelfläche des Aufnahmeelementes erstrecken und die radiale Innenfläche des Aufnahmeelementes kann in Richtung der Lichteintrittsfläche des Glaskörpers konisch verjüngt ausgebildet sein. Durch die konische Ausbildung der Innenfläche des Aufnahmeelementes ist es möglich, den Ringspalt zunächst mit einer breiten Einführöffnung auszubilden, durch welche das Positionieren und Einführen des dauerelastischen Elementes erleichtert wird, und gleichzeitig verhindert die konische Ausbildung des Ringspaltes, dass das dauerelastische Element während des Einführens aus dem Ringspalt geraten kann, da die abnehmende Breite des Spalte bereits eine vorläufige Fixierung ermöglicht.

Es hat sich bewährt, wenn die äußere Mantelfläche des Glaskörpers gestuft ausgebildet ist, wobei die beiden Stufen über eine senkrecht zu den äußeren Mantelflächen ausgebildete Auflagefläche miteinander verbunden sind. Hierbei kann vorgesehen sein, dass das Aufnahmeelement im eingebauten Zustand mit der Auflagefläche des Glaskörpers in Kontakt steht. Durch die Ausbildung einer gestuften Mantelfläche wird durch eine einfache konstruktive Maßnahme eine Auflagefläche bereitgestellt, die einerseits der gezielten Positionierung des Glaskörpers in dem Aufnahmeelement dient und gleichzeitig eine axiale Begrenzung des Aufnahmeelementes an der dem Ringspalt gegenüberliegenden Seite zur Verfügung stellt.

Gemäß einer anderen bevorzugten Ausführungsform kann die Aufnahmefläche des Glaskörpers als Ringnut, insbesondere mit einem teilweise kreisförmigen Querschnitt, ausgebildet sein. Eine Ringnut hat sich im Einsatz besonders bewährt, da hierdurch ein besonders guter Sitz für das ringförmige Element bereitgestellt wird.

Ferner hat es sich bewährt, wenn die Abstützfläche an einem dem Glaskörper zugewandten Ende des Ringspaltes angeordnet ist und sich mit einer vorbestimmten Rundung auf den Glaskörper zu erstreckt. Diese Ausführungsform trägt zu der Fixierung des Aufnahmeelementes mittels des ringförmigen Elementes bei. Das mit der Ringnut im Eingriff stehende ringförmige Element drückt in dieser Position auf die Abstützfläche und gewährleistet so die Fixierung. Die gerundet ausgebildete Fläche erhöht hierbei den Kontaktbereich mit dem ringförmigen Element und erhöht somit die auf das Aufnahmeelemente ausgeübte Kraft.

Vorzugsweise können die teilweise kreisförmig ausgebildete Aufnahmefläche und die gerundet ausgebildete Abstützfläche Teilabschnitte eines Kreises bilden und im eingebauten Zustand einen gemeinsamen Kreismittelpunkt aufweisen. Bilden die Aufnahmefläche und die Abstützfläche Teilabschnitte eines gemeinsamen Kreises, wird eine besonders sichere Fixierung der beiden Elemente zueinander gewährleistet, da das ringförmige Element in den durch die beiden Flächen gebildeten Kreisabschnitt gehalten wird.

Eine noch weitere bevorzugte Ausführungsform kann vorsehen, dass das Aufnahmeelement mit einem Übergangsabschnitt ausgebildet ist, welcher im eingebauten Zustand einer zwischen Auflagefläche und äußerer Mantelfläche des Glaskörpers ausgebildeten Kante gegenüberliegend angeordnet ist. Da insbesondere die Herstellung des Glaskörpers erhebliche Toleranzen aufweist, erleichtert die Bereitstellung des Übergangsabschnittes das Einführen des Glaskörpers in die Aufnahmeöffnung und die Anlage des Aufnahmeelementes an dem Glaskörper, da hierdurch sichergestellt wird, dass das Aufnahmeelement tatsächlich auf der Auflagefläche des Glaskörpers aufsitzt.

Gemäß noch einer anderen bevorzugten Ausführungsform kann ein an der den Ringspalt bildenden Innenfläche und/oder der Abstützfläche des Aufnahmeelementes gemessener Durchmesser größer sein als ein im Bereich der Aufnahmefläche des Glaskörpers gemessener Durchmesser. Durch diese Ausführungsform wird eine feste Fixierung des dauerelastischen ringförmigen Elementes an dem Glaskörper gewährleistet, da das dauerelastische Element in den Bereich mit dem geringstem Durchmesser eindringen und dort "einrasten" kann.

Hierbei hat es sich bewährt, wenn der Durchmesser des ringförmigen dauerelastischen Elementes höchstens dem Durchmesser der die Aufnahmefläche bildenden Ringnut entspricht, vorzugsweise jedoch kleiner ist. Ist der Durchmesser des ringförmigen dauerelastischen Elementes etwas kleiner als der Durchmesser der Ringnut, wird dieses auch im eingebauten Zustand in der Ringnut unter Spannung gehalten und verbessert so die Fixierung der beiden Elemente aneinander.

Die vorliegende Erfindung stellt ferner ein Verfahren zur Verbindung eines Aufnahmeelementes einer Leuchte zu Verfügung, wobei das Aufnahmeelement eine Aufnahmeöffnung für einen rotationssymmetrischen Glaskörper aufweist, und einen in dieser Aufnahmeöffnung anzuordnenden rotationssymmetrischen Glaskörper, wobei zwischen dem Aufnahmeelement und dem Glaskörper ein Ringspalt ausgebildet ist, welcher im Bereich des Aufnahmeelementes in einer zu dem Glaskörper hin geneigten Abstützfläche und im Bereich des Glaskörpers in einer Aufnahmefläche endet, die diametral gegenüberliegend angeordnet sind, umfassend folgende Schritte: Einsetzen des Glaskörpers in die Aufnahmeöffnung des Aufnahmeelementes, Dehnen eines dauerelastischen ringförmigen Elementes auf einen Durchmesser der wenigstens der eine Fläche des Ringspalts bildenden äußeren Mantelfläche des Glaskörpers entspricht, Einführen des dauerelastischen ringförmigen Elementes in den Ringspalt, wobei das dauerelastische ringförmige Element auf den Glaskörper aufgesetzt wird, und Einschieben des dauerelastischen ringförmigen Elementes in den Ringspalt, bis dieser in die Aufnahmefläche eindringt.

Es wird deutlich, dass sich das erfindungsgemäße Verfahren durch wenige effektive Schritte auszeichnet, die schnell und einfach durchgeführt werden können. Hierdurch wird eine sichere Fixierung der beiden Elemente aneinander gewährleistet, und zudem eine klapperfreie Montage ermöglicht. Das eingesetzte dauerelastische Element kann die bei der Herstellung des Glaskörpers auftretenden Toleranzen ausgleichen, so dass hier keine zusätzlichen Maßnahmen notwendig werden.

Vorzugsweise ist hierbei der Glaskörper wie auch das Aufnahmeelement wie zuvor beschrieben ausgebildet.

Gemäß einer anderen bevorzugten Ausführungsform des Verfahrens wird der Glaskörper in die Aufnahmeöffnung eingeführt, bis das Aufnahmeelement an einer im Bereich der Mantelfläche ausgebildete Auflagefläche aufliegt. Das Aufnahmeelement wird folglich an dem Glaskörper einerseits im Bereich der Auflagefläche, andererseits durch das gegenüberliegend angeordnete dauerelastische Element gehalten. Hierdurch wird eine beidseitige Fixierung des Aufnahmeelementes gewährleistet.

Eine bevorzugte Ausführungsform der vorliegenden Erfindung wird nachfolgend unter Bezunahme auf die beigefügten Zeichnungen näher erläutert. Es zeigt:
- Figur 1: einen teilweisen Querschnitt durch ein Aufnahmeelement mit dem eingesetzten Glaskörper einer erfindungsgemäßen Leuchte;
- Figur 2: einen Querschnitt durch das in Figur 1 dargestellte Aufnahmeelement, und
- Figur 3: einen Querschnitt durch den in Figur 1 dargestellten Glaskörper der erfindungsgemäßen Leuchte.

Figur 1 zeigt ein Ausführungsbeispiel einer erfindungsgemäßen Leuchte, wobei von dieser Leuchte lediglich ein Aufnahmeelement 1, ein in dieses Aufnahmeelement eingesetzter rotationssymmetrischen Glaskörper 2, sowie ein zwischen Aufnahmeelement 1 und Glaskörper 2 angeordnetes ringförmiges dauerelastisches Element 3 dargestellt sind. Lichtmittel und weitere Elemente der Leuchte sind nicht dargestellt.

Die vorliegende Erfindung beschäftigt sich insbesondere damit, diese beiden Elemente miteinander zu verbinden, und zwar auf eine Art und Weise, die eine sichere beständige Verbindung darstellt und gleichzeitig zu einer Verbindung führt, die eine klapperfreie Montage sicherstellt. Entsprechende Elemente finden sich in den meisten der bekannten Leuchten, so dass hierdurch ein bekanntes Problem angesprochen wird.

Wie in Figur 2 dargestellt ist, handelt es sich bei dem Aufnahmeelement 1 um ein rotationssymmetrisches Element, welches mit einer Aufnahmeöffnung 4 ausgebildet ist. Das Aufnahmeelement 1 ist im Wesentlichen ringförmig ausgebildet, umfassend eine äußere Mantelfläche 5, sowie eine radiale Innenfläche 6, welche über zwei parallel zueinander angeordnete Kreisringflächen 10, 11 miteinander verbunden sind. Die radiale Innenfläche 6 umgibt die Aufnahmeöffnung 4.

Während die äußere Mantelfläche 5 im Wesentlichen gerade ausgebildet ist, weist die radiale Innenfläche 6 drei unterschiedlich ausgebildete Abschnitte 7, 8 und 9 auf. Der Abschnitt 7, welcher bezogen auf die Höhe des ringförmigen Aufnahmeelementes 1 den längsten Abschnitt darstellt, ist konisch ausgebildet, wobei sich die Dicke des Abschnitts 7 in Richtung der Abschnitte 8 und 9 allmählich erhöht. Folglich ist die an den Abschnitt 7 angrenzende und sich zwischen dem Abschnitt 7 und der äußeren Mantelfläche 5 erstreckende Kreisringfläche 10 kleiner ausgebildet als die parallel dazu angeordnete Kreisringfläche 11.

Der leicht konisch ausgebildete Abschnitt 7 geht dann in den Abschnitt 8 über, der mit einer sich von dem Abschnitt 7 und der äußeren Mantelfläche 5 weg erstreckenden Rundung ausgebildet ist. An den Abschnitt 7 schließt sich ein gerader Abschnitt 9 an, welcher parallel zu der äußeren Mantelfläche 5 angeordnet ist. Der Abschnitt 8 stellt hierbei eine Abstützfläche zur Verfügung, auf welcher sich das ringförmige dauerelastische Element im eingebauten Zustand abstützt, bzw. diesen beaufschlagt.

Wie ferner aus Figur 2 deutlich wird, ist zwischen dem Abschnitt 9 und der Kreisringfläche 11 ein Übergangsabschnitt 12 vorgesehen, welcher als Ausnehmung ausgebildet ist und sich in das Aufnahmeelement 1 hinein erstreckt. Diese Ausnehmung 12 ist in Figur 1 als Rundung dargestellt, kann jedoch auch eckig ausgebildet sein, je nach bevorzugtem Herstellungsverfahren.

Die Verhältnisse der einzelnen Abschnitte zueinander können je nach Ausführungsform ausgebildet werden, in der dargestellten Ausführungsform ist der Abschnitt 7 am längsten ausgebildet, der Abschnitt 8 am kürzesten und der Abschnitt 9 weist eine mittlere Länge auf.

Der in Figur 3 dargestellte Glaskörper 2 ist ebenfalls als ein rotationssymmetrischer Körper ausgebildet mit einer gestuft ausgebildeten äußeren Mantelfläche 13' und 13", sowie einer inneren Mantelfläche 14. Zwischen den beiden äußeren Mantelflächen 13' und 13" ist eine Auflagefläche 15 ausgebildet, welche sich senkrecht zu den beiden Mantelflächen 13' und 13" erstreckt. Ferner ist zwischen der äußeren Mantelfläche 13" und der inneren Mantelfläche 14 eine sich senkrecht zu diesen erstreckende Umfangsfläche 16 ausgebildet. Ausgehend von der Umfangsfläche 16 erstreckt sich die innere Mantelfläche 14 nach unten und mündet in einer Lichteintrittsfläche 17, welche wenigstens abschnittsweise parallel zu der Umfangsfläche 16 ausgebildet sein kann.

Die der Lichteintrittsfläche 17 gegenüberliegende Fläche des Glaskörpers 2 ist die Lichtaustrittsfläche 18, welche die beiden äußere Mantelfläche 13' verbindet und wenigstens abschnittsweise mit einer nach innen gerichteten Wölbung ausgebildet sein kann. Gleichermaßen kann auch die innere Lichteintrittsfläche 17 mit einer Wölbung ausgebildet sein.

Ferner weist der Glaskörper 2 im Bereich der äußeren Mantelfläche 13", d.h. der näher an der inneren Mantelfläche 14 angeordneten äußeren Mantelfläche, eine Umfangsnut 19 auf, welche wenigstens teilweise mit kreisförmigem Querschnitt ausgebildet ist. Hierbei ist diese Umfangsnut 19 näher an der Auflagefläche 15 als an der Umfangsfläche 16 angeordnet. Die Umfangsnut 19 ist vorzugsweise als Kreisabschnitt ausgebildet, wobei der Mittelpunkt des Kreises außerhalb des Glaskörpers 2 angeordnet ist. Die Umfangsnut bildet hierbei die Aufnahmefläche und dient zur teilweisen Aufnahme und zur Positionierung des ringförmigen Elementes 3 im eingebauten Zustand.

Um die beiden Teile, das heißt das Aufnahmeelement 1 und den Glaskörper 2 miteinander zu verbinden, wird der Glaskörper 2 in die Aufnahmeöffnung 4 des Aufnahmeelementes 1 eingeführt, wobei der Glaskörper mit der Umfangsfläche 16 voraus in die Aufnahmeöffnung 4 eingesetzt wird. Hierbei liegt die radiale Innenfläche 6 des Aufnahmeelementes der äußeren Mantelfläche 13" des Glaskörpers 2 gegenüber. Der Glaskörper 2 ist vollständig eingeführt, wenn die Kreisringfläche 11 des Aufnahmeelementes 1 auf der Auflagefläche 15 des Glaskörpers aufliegt. Gleichzeitig liegt der gerade Innenflächenabschnitt 9 des Aufnahmeelementes 1 an der äußeren Mantelfläche 13" des Glaskörpers 2 an, bzw. ist unter Berücksichtigung von herstellungsbedingten Toleranzen in dessen Nähe angeordnet, so dass hier eine sichere Positionierung des Aufnahmeelementes 1 in Relation zu dem Glaskörper 2 gewährleistet wird.

Die Abmessungen des Aufnahmeelementes 1 und des Glaskörpers 2 sind solchermaßen gewählt, dass der gerundet ausgebildete Abschnitt 8 im Bereich der radialen Innenfläche 6 der Umfangsnut 19 des Glaskörpers 2 so gegenüberliegt, dass die beiden Rundungen Teilabschnitte des gleichen Kreises darstellen und einen gemeinsamen Kreismittelpunkt aufweisen bzw. dass die gemeinsame Symmetrieachse ihrer Kreise zusammenfällt.

In der beschriebenen Ausführungsform handelt es sich um gerundet ausgebildete Bereiche, es ist jedoch gleichermaßen möglich, diese Bereiche im Wesentlichen flach auszubilden, wobei der Bereich 8 des Aufnahmeelementes 1 eine Abstützfläche bereitstellt, und wobei die Umfangsnut 19 des Glaskörpers 2 eine Aufnahmefläche bereitstellt. Hierbei ist es notwendig, dass sich die beiden Flächen diametral gegenüberliegenden und dass die Fläche 19 eine Aufnahme und Positionierung des ringförmigen Elementes 3 bereitstellt, die das ringförmige Element 3 in der eingenommenen Position fixiert.

Der Durchmesser des Glaskörpers 2 in der Umfangsnut 19, und hier insbesondere im Nutgrund, ist kleiner als der Umfangsdurchmesser der gesamten radialen Innenfläche 6 des Aufnahmeelementes.

Durch die konische Ausbildung des Abschnittes 7 des Aufnahmeelementes 1 wird ein Ringspalt 20 zwischen dem Aufnahmeelement 1 und dem Glaskörper 2 gebildet, der schließlich in dem von der Umfangsnut 19 und dem Bereich 8 gebildeten Kreis mündet. Dieser Ringspalt 20 ist durch die konische Ausbildung des Abschnittes 7 verjüngt ausgebildet und dient als Einführbereich für das dauerelastische ringförmige Element 3.

In der korrekten Endposition befindet dieses dauerelastische ringförmige Element 3 in der Umfangsnut 19 und gleichzeitig auch in dem Bereich 8 des Aufnahmeelementes 1. Die Umfangsnut 19 bildet folglich eine Aufnahmefläche, wohingegen der Bereich 19 als Abstützfläche für das dauerelastische ringförmige Element 3 dient.

Zum Zusammenbau wird, wie bereits beschrieben, zunächst der Glaskörper 2 in die Aufnahmeöffnung 4 des Aufnahmeelementes 1 eingeführt, bis die Umfangsnut 19 und der kreisbogenförmige Abschnitt 7 so positioniert sind, dass sie sich gegenüberstehen und die gemeinsame Symmetrieachse ihrer Kreise zusammenfallen. In der korrekten Einbaulage stößt das Aufnahmeelement 1 mit der Kreisringfläche 11 gleichzeitig an die Auflagefläche 15 des Glaskörpers an. Der Übergangsabschnitt 12 im Bereich des Aufnahmeelementes 1 dient zum Ausgleich etwaiger Ungenauigkeiten im Bereich des Glaskörpers, die herstellungsbedingt sein können. Hierdurch kann sichergestellt werden, dass die Kreisringfläche 11 des Aufnahmeelementes 1 tatsächlich an der Auflagefläche 15 anliegt und die Abstützfläche 8 und die Aufnahmefläche 19 die korrekten Positionen zueinander einnehmen.

Sind die beiden Elemente solchermaßen axial korrekt zueinander positioniert, wird das dauerelastische ringförmige Element 3 durch den Ringspalt 20 eingeführt. Zu diesem Zweck wird das ringförmige Element zunächst auf den Durchmesser der Mantelfläche 13" des Glaskörpers 2 gedehnt und auf diese Mantelfläche 13" aufgesteckt. Anschließend wird das ringförmige Element entlang dieser Mantelfläche axial bis zum Erreichen der kreisförmigen Umfangsnut 19 verschoben. Beim Erreichen der Nut zieht sich der Ring in die Umfangsnut 19 zurück und liegt sowohl in der Umfangsnut 19 als auch in dem kreisbogenförmigen Bereich 9 an. In diesem Zustand sind beide Teile nunmehr fest miteinander verbunden. Das dauerelastische ringförmige Element fixiert beide Teile formschlüssig und konzentrisch zueinander. Es liegt sowohl mit dem Aufnahmeelement 2 als auch mit dem Glaskörper 3 in radialem Kontakt. In axialer Richtung sind die Teile somit einerseits durch ihren Anschlag in eine axiale Richtung fixiert, d.h. die Kreisringfläche 11 liegt an der Auflagefläche 15 an, andererseits blockiert das in der Umfangsnut 19 und an dem kreisförmigen Bereich 8 anliegende ringförmige Element eine Bewegung in die andere axiale Richtung.

Die Montage erfolgt hierbei vorzugsweise durch ein speziell für die Einführung in den Ringspalt entwickeltes Werkzeug, welches eine schnelle und sichere Positionierung des ringförmigen Elementes gewährleistet. Vorzugsweise ist dieses Werkzeug auch ringförmig ausgebildet, so dass zum Einbringen des ringförmigen Elementes eine gleichförmige Kraft auf dieses ausgeübt werden kann. Gemäß einer bevorzugten Ausführungsform kann das Werkzeug konisch ausgebildet sein mit einer dem Ringspalt in etwa angepassten Form.

Vorteilhaft ist in diesem Zusammenhang die Verwendung des dauerelastischen ringförmigen Elements. Die Einbaulage und der Ringdurchmesser lassen sich so aufeinander abstimmen, dass ein leichter axialer Zug "gegen" den Anschlag der Teile verbleibt. Auf diese Weise kann eine Vorspannung in dem System erzeugt werden, wodurch eine "klapperfreie" Montage ermöglicht wird.

Eine Demontage des Systems lässt sich nur durch eine Zerstörung des dauerelastischen ringförmigen Elementes erreichen. Dies kann durch eine enorme axiale Kraft erfolgen, beispielsweise Abscheren des dauerelastischen ringförmigen Elements im Spalt zwischen dem kreisbogenförmigen Bereich 9 und dem montierten Teil oder durch Zerschneiden und Entfernen des ringförmigen Elementes von oben. Die notwendige Abzugskraft zur Zerstörung des ringförmigen Elementes liegt deutlich über der zum Halten des montierten Teils notwendigen Kraft.

Als dauerelastisches ringförmiges Element kann hier beispielsweise ein weichelastischer O-Ring eingesetzt werden, wie etwa ein Ring aus einem Elastomer, wie Silikon oder EPDM.

Durch das erfindungsgemäße Verfahren wird eine sehr einfache Montage von zwei Bauteilen ermöglicht, wodurch aufwändigere Verfahren, beispielsweise Kleben vermieden werden können. Insbesondere hat sich dieses Verfahren für Bauteile bewährt, bei denen durch die Herstellung bedingte Toleranzen auftreten können.

## Patentansprüche

1. Leuchte umfassend ein Aufnahmeelement (1) für einen rotationssymmetrischen Glaskörper (2) mit einer Aufnahmeöffnung, einen in dieser Aufnahmeöffnung (3) angeordneten rotationssymmetrischen Glaskörper (2) und ein zwischen dem Aufnahmeelement (1) und dem Glaskörper (2) angeordnetes ringförmiges dauerelastisches Element (3),
**dadurch gekennzeichnet, dass**
das Aufnahmeelement (1) mit einer Abstützfläche (8) ausgebildet ist, welche zu dem Glaskörper (2) hin geneigt ist und
der Glaskörper (2) mit einer der Abstützfläche (8) diametral gegenüberliegenden Aufnahmefläche (19) ausgebildet ist,
wobei das dauerelastische Element (3) im eingebauten Zustand zwischen der Abstützfläche (8) und der Aufnahmefläche (19) positioniert ist, um das Aufnahmeelement (1) und den Glaskörper (2) formschlüssig und konzentrisch zueinander zu fixieren,
und dass zwischen Glaskörper (2) und Aufnahmeelement (1) ein Ringspalt (20) zum Einführen des ringförmigen dauerelastischen Elements (3) zwischen Abstütz- (8) und Aufnahmefläche (19) vorgesehen ist.

2. Leuchte nach Anspruch 1, **dadurch gekennzeichnet, dass** der Glaskörper (2) eine Lichteintrittsfläche (17) und eine Lichtaustrittsfläche (18) aufweist, wobei der Ringspalt (20) auf der Seite der Lichteintrittsfläche (17) angeordnet ist.

3. Leuchte nach Anspruch 1 oder 2, **dadurch gekennzeichnet, dass** das Aufnahmeelement (1) mit einer radialen Innenfläche (6) und der Glaskörper (2) mit einer äußeren Mantelfläche (13") ausgebildet sind, wobei die radiale Innenfläche (6) und die Mantelfläche (13") im eingebauten Zustand einander gegenüberliegen, und wobei die Abstützfläche (8) im Bereich der radialen Innenfläche (6) und die Aufnahmefläche (19) im Bereich der Mantelfläche (13") angeordnet ist.

4. Leuchte nach Anspruch 3 oder 4, **dadurch gekennzeichnet, dass** sich die Mantelfläche (13") des Glaskörpers (2) im Wesentlichen parallel zu einer äußeren Mantelfläche (5) des Aufnahmeelementes (1) erstreckt und dass die radiale Innenfläche (6) des Aufnahmeelementes (1) in Richtung der Lichteintrittsfläche (17) des Glaskörpers (2) konisch verjüngt ausgebildet ist.

5. Leuchte nach Anspruch 3 oder 4, **dadurch gekennzeichnet, dass** die äußere Mantelfläche (13', 13") des Glaskörpers (2) gestuft ausgebildet ist, wobei die beiden Stufen über eine senkrecht zu den äußeren Mantelflächen ausgebildete Auflagefläche (15) verbunden sind.

6. Leuchte nach Anspruch 5, **dadurch gekennzeichnet, dass** das Aufnahmeelement (1) im eingebauten Zustand mit der Auflagefläche (15) des Glaskörpers (2) in Kontakt steht.

7. Leuchte nach einem der Ansprüche 1-6, **dadurch gekennzeichnet, dass** die Aufnahmefläche (19) des Glaskörpers (2) als Ringnut, insbesondere mit einem teilweise kreisförmigen Querschnitt, ausgebildet ist.

8. Leuchte nach einem der Ansprüche 1-7, **dadurch gekennzeichnet, dass** die Abstützfläche (8) an einem dem Glaskörper (2) zugewandten Ende des Ringspaltes (20) angeordnet ist und sich mit einer vorbestimmten Rundung auf den Glaskörper (2) zu erstreckt.

9. Leuchte nach Anspruch 7 oder 8, **dadurch gekennzeichnet, dass** die teilweise kreisförmig ausgebildete Aufnahmefläche (19) und die als gerundet ausgebildete Abstützfläche (8) Teilabschnitte eines Kreises bilden und im eingebauten Zustand einen gemeinsamen Kreismittelpunkt aufweisen.

10. Leuchte nach einem der Ansprüche 3-9, **dadurch gekennzeichnet, dass** das Aufnahmeelement (1) mit einem Übergangsabschnitt (12) ausgebildet ist, welcher im eingebauten Zustand einer zwischen Auflagefläche (15) und äußerer Mantelfläche (13") des Glaskörpers (2) gebildeten Kante gegenüberliegend angeordnet ist.

11. Leuchte nach einem der Ansprüche 1-10, **dadurch gekennzeichnet, dass** ein an der den Ringspalt (20) bildenden Innenfläche (7) und/oder der Abstützfläche (8) des Aufnahmeelementes (1) gemessener Durchmesser größer ist als ein im Bereich der Aufnahmefläche (19) des Glaskörpers (2) gemessener Durchmesser.

12. Leuchte nach einem der Ansprüche 1-10, **dadurch gekennzeichnet, dass** der Durchmesser des ringförmigen dauerelastischen Elements (3) höchstens dem Durchmesser der die Aufnahmefläche (19) bildenden Ringsnut entspricht, vorzugsweise kleiner ist.

13. Verfahren zur Verbindung eines Aufnahmeelementes (1) einer Leuchte, wobei das Aufnahmeelement (1) eine Aufnahmeöffnung (3) für einen rotationssymmetrischen Glaskörper (2) aufweist, und einen in dieser Aufnahmeöffnung anzuordnenden rotationssymmetrischen Glaskörper (2), wobei zwischen dem Aufnahmeelement (1) und dem Glaskörper (2) ein Ringspalt (20) ausgebildet ist, welcher im Bereich des Aufnahmeelementes (1) in einer zu dem Glaskörper (2) hin geneigten Abstützfläche (8) und im Bereich des Glaskörpers (2) in einer Aufnahmefläche (19) endet, die diametral gegenüberliegend angeordnet sind, umfassend folgende Schritte:
Einsetzen des Glaskörpers (2) in die Aufnahmeöffnung (3) des Aufnahmeelementes (1),
Dehnen eines dauerelastischen ringförmigen Elementes (3) auf einen Durchmesser der eine Fläche des Ringspalts bildenden Fläche des Glaskörpers (2),
Einführen des dauerelastischen ringförmigen Elementes (3) in den Ringspalt (20), wobei das dauerelastische ringförmige Element (3) auf den Glaskörper (2) aufgesetzt wird,
Einschieben des dauerelastischen ringförmigen Elementes (3) in den Ringspalt (20), bis dieser in die Aufnahmefläche (19) eindringt.

14. Verfahren nach Anspruch 13, **dadurch gekennzeichnet, dass** der Glaskörper (2) in die Aufnahmeöffnung (3) eingeführt wird, bis das Aufnahmeelement (1) an eine im Bereich der Mantelfläche (13', 13") ausgebildete Auflagefläche (15) aufliegt.

## Claims

1. A luminaire comprising a receiving element (1) for a rotationally symmetrical glass body (2) with a receiving opening, a rotationally symmetrical glass body (2) arranged in this receiving opening (3) and an annular permanently elastic element (3) arranged between the receiving element (1) and the glass body (2),
**characterized in that**
the receiving element (1) is formed with a support surface (8) which is inclined towards the glass body (2) and
the glass body (2) is formed with a receiving surface (19) diametrically opposite the support surface (8),
wherein the permanently elastic element (3) is positioned between the support surface (8) and the receiving surface (19) in the installed state, in order to fasten the receiving element (1) and the glass body (2) in a form-fitting and concentric manner with respect to one another,
and **in that** an annular gap (20) is provided between the glass body (2) and the receiving element (1) for the introduction of the annular permanently elastic element (3) between the supporting (8) and receiving (19) surfaces.

2. The luminaire according to claim 1, **characterized in that** the glass body (2) has a light entrance surface (17) and a light exit surface (18), wherein the annular gap (20) is arranged on the side of the light entrance surface (17).

3. The luminaire according to claim 1 or 2, **characterized in that** the receiving element (1) is formed with a radial inner surface (6) and the glass body (2) is formed with an outer lateral surface (13"), wherein the radial inner surface (6) and the lateral surface (13") lie opposite one another in the installed state, and wherein the support surface (8) is arranged in the region of the radial inner surface (6) and the receiving surface (19) is arranged in the region of the lateral surface (13").

4. The luminaire according to claim 3 or 4, **characterized in that** the lateral surface (13") of the glass body (2) extends substantially parallel to an outer lateral surface (5) of the receiving element (1) and that the radial inner surface (6) of the receiving element (1) is conically tapered in the direction of the light entrance surface (17) of the glass body (2).

5. The luminaire according to claim 3 or 4, **characterized in that** the outer lateral surface (13', 13") of the glass body (2) is formed in steps, wherein the two steps are connected by a bearing surface (15) formed perpendicular to the outer lateral surfaces.

6. The luminaire according to claim 5, **characterized in that** the receiving element (1) is in contact with the bearing surface (15) of the glass body (2) in the installed state.

7. The luminaire according to one of claims 1-6, **characterized in that** the receiving surface (19) of the glass body (2) is formed as an annular groove, in particular with a partially circular cross-section.

8. The luminaire according to one of claims 1-7, **characterized in that** the supporting surface (8) is arranged at an end of the annular gap (20) facing the glass body (2) and extends towards the glass body (2) with a predetermined curvature.

9. The luminaire according to claim 7 or 8, **characterized in that** the partially circularly formed receiving surface (19) and the supporting surface (8) formed as a rounded support surface form partial sections of a circle and have a common center of the circle in the installed state.

10. The luminaire according to one of claims 3-9, **characterized in that** the receiving element (1) is formed with a transition portion (12) which, in the installed state, is arranged opposite an edge formed between the bearing surface (15) and the outer lateral surface (13") of the glass body (2).

11. The luminaire according to one of claims 1-10, **characterized in that** a diameter measured on the inner surface (7) forming the annular gap (20) and/or the support surface (8) of the receiving element (1) is larger than a diameter measured in the region of the receiving surface (19) of the glass body (2).

12. The luminaire according to one of claims 1-10, **characterized in that** the diameter of the annular permanently elastic element (3) corresponds at most to the diameter of the annular groove forming the receiving surface (19), preferably is smaller.

13. A method for connecting a receiving element (1) of a luminaire, wherein the receiving element (1) has a receiving opening (3) for a rotationally symmetrical glass body (2), and a rotationally symmetrical glass body (2) to be arranged in this receiving opening, wherein an annular gap (20) is formed between the receiving element (1) and the glass body (2), which, in the region of the receiving element (1), ends in a supporting surface (8) inclined towards the glass body (2), and in the area of the glass body (2), ends in a receiving area (19), which are arranged diametrically opposite each other, comprising the following steps:
inserting the glass body (2) into the receiving opening (3) of the receiving element (1),
stretching a permanently elastic annular element (3) to a diameter of the surface of the glass body (2) forming a surface of the annular gap,
inserting the permanently elastic annular element (3) into the annular gap (20), wherein the permanently elastic annular element (3) is placed on the glass body (2),
pushing the permanently elastic annular element (3) into the annular gap (20) until it penetrates into the receiving surface (19).

14. The method according to claim 13, **characterized in that** the glass body (2) is inserted into the receiving opening (3) until the receiving element (1) rests on a bearing surface (15) formed in the region of the lateral surface (13, 13").

## Revendications

1. Luminaire comprenant un élément de réception (1) pour un corps en verre (2) à symétrie de rotation avec une ouverture de réception, un corps en verre (2) à symétrie de rotation disposé dans cette ouverture de réception (3) et un élément annulaire (3) à élasticité permanente disposé entre l'élément de réception (1) et le corps en verre (2), **caractérisé en ce que**
l'élément de réception (1) est formé avec une surface de support (8) qui est inclinée vers le corps en verre (2) et
le corps en verre (2) est formé avec une surface de réception (19) diamétralement opposée à la surface de support (8),
où l'élément à élasticité permanente (3) est positionné entre la surface de support (8) et la surface de réception (19) à l'état monté afin de fixer l'élément de réception (1) et le corps en verre (2) par complémentarité de forme et de manière concentrique l'un par rapport à l'autre,
et **en ce qu'**une fente annulaire (20) est prévue entre le corps en verre (2) et l'élément de réception (1) pour l'introduction de l'élément annulaire à élasticité permanente (3) entre les surfaces de support (8) et de réception (19).

2. Luminaire selon la revendication 1, **caractérisé en ce que** le corps en verre (2) présente une surface d'entrée de la lumière (17) et une surface de sortie de la lumière (18), où la fente annulaire (20) est disposée sur le côté de la surface d'entrée de la lumière (17).

3. Luminaire selon la revendication 1 ou 2, **caractérisé en ce que** l'élément de réception (1) est réalisé avec une surface intérieure radiale (6) et le corps en verre (2) est réalisé avec une surface périphérique extérieure (13"), où la surface intérieure radiale (6) et la surface périphérique (13") sont opposées à l'état monté, et où la surface de support (8) est disposée dans la région de la surface intérieure radiale (6) et la surface de réception (19) est disposée dans la région de la surface périphérique (13").

4. Luminaire selon la revendication 3 ou 4, **caractérisé en ce que** la surface périphérique (13") du corps en verre (2) s'étend sensiblement parallèlement à une surface périphérique extérieure (5) de l'élément de réception (1) et **en ce que** la surface intérieure radiale (6) de l'élément de réception (1) s'amincit de manière conique en direction de la surface d'entrée de la lumière (17) du corps en verre (2).

5. Luminaire selon la revendication 3 ou 4, **caractérisé en ce que** la surface périphérique extérieure (13', 13") du corps en verre (2) est formée en gradins, où les deux gradins sont reliés par une surface d'appui (15) formée perpendiculairement aux surfaces périphériques extérieures.

6. Luminaire selon la revendication 5, **caractérisé en ce que** l'élément de réception (1) est en contact avec la surface d'appui (15) du corps en verre (2) à l'état monté.

7. Luminaire selon l'une des revendications 1-6, **caractérisé en ce que** la surface de réception (19) du corps en verre (2) prend la forme d'une rainure annulaire, en particulier avec une section transversale partiellement circulaire.

8. Luminaire selon l'une des revendications 1-7, **caractérisé en ce que** la surface de support (8) est disposée à une extrémité de la fente annulaire (20) tournée vers le corps en verre (2) et s'étend vers le corps en verre (2) avec une courbure prédéterminée.

9. Luminaire selon la revendication 7 ou 8, **caractérisé en ce que** la surface de réception (19) de forme partiellement circulaire et la surface de support (8), qui est formée comme une surface de support arrondie, forment des sections partielles d'un cercle et, à l'état monté, ont un centre commun du cercle.

10. Luminaire selon l'une des revendications 3-9, **caractérisé en ce que** l'élément de réception (1) est formé avec une section de transition (12) qui, à l'état monté, est disposée en face d'un bord formé entre la surface d'appui (15) et la surface périphérique extérieure (13") du corps en verre (2).

11. Luminaire selon l'une des revendications 1 à 10, **caractérisé en ce qu'**un diamètre mesuré au niveau de la surface intérieure (7) formant la fente annulaire (20) et/ou de la surface de support (8) de l'élément de réception (1) est supérieur à un diamètre mesuré dans la région de la surface de réception (19) du corps en verre (2).

12. Luminaire selon l'une des revendications 1-10, **caractérisé en ce que** le diamètre de l'élément annulaire à élasticité permanente (3) correspond au maximum au diamètre de la rainure annulaire formant la surface de réception (19), de préférence est plus petit.

13. Procédé de raccordement d'un élément de réception (1) d'un luminaire, où l'élément de réception (1) présente une ouverture de réception (3) pour un corps en verre (2) à symétrie de révolution, et un corps en verre (2) à symétrie de révolution devant être disposé dans cette ouverture de réception, où une fente annulaire (20) est formée entre l'élément de réception (1) et le corps en verre (2), laquelle fente se termine dans la région de l'élément de réception (1) par une surface de support (8) inclinée vers le corps en verre (2) et dans la région du corps en verre (2) par une surface de réception (19), qui sont disposées de manière diamétralement opposées l'une à l'autre, comprenant les étapes suivantes :
insertion du corps en verre (2) dans l'ouverture de réception (3) de l'élément de réception (1),
étirement d'un élément annulaire (3) à élasticité permanente jusqu'à un diamètre de la surface du corps en verre (2) formant une surface de la fente annulaire,
insertion de l'élément annulaire (3) à élasticité permanente dans la fente annulaire (20),
où l'élément annulaire (3) à élasticité permanente est placé sur le corps en verre (2),
insertion de l'élément annulaire à élasticité permanente (3) dans la fente annulaire (20) jusqu'à ce qu'elle pénètre dans la surface de réception (19).

14. Procédé selon la revendication 13, **caractérisé en ce que** le corps en verre (2) est inséré dans l'ouverture de réception (3) jusqu'à ce que l'élément de réception (1) repose sur une surface d'appui (15) formée dans la région de la surface périphérique (13, 13").
